# FASCICULE DE BREVET EUROPEEN

(11) **EP 0 079 925 B1**
(45) Date de publication et mention de la délivrance du brevet: **19.03.1986**
(21) Numéro de dépôt: 82901779.7
(22) Date de dépôt: 27.05.1982
(51) Int. Cl.: A63H 33/08

(54) **ELEMENTS DE JEU DE CONSTRUCTION OU D'ASSEMBLAGE**
BAUELEMENTE FÜR EINEN SPIELZEUGBAUSATZ
CONSTRUCTION OR ASSEMBLY TOY ELEMENTS

(30) Priorité: 02.06.1981 BE 204966; 30.09.1981 BE 206117
(43) Date de publication de la demande: 01.06.1983
(73) Titulaire: PAREIN, Eric Willem Maria Victor, B-1050 Elsene (BE)
(72) Inventeur: PAREIN, Eric Willem Maria Victor, B-1050 Elsene (BE)
(74) Mandataire: Bruin, Cornelis Willem
(86) Numéro de dépôt international: BE8200012
(87) Numéro de publication internationale: WO8204196

## Description

L'invention concerne un ensembled' éléments de jeu de construction pourvus d'organes d'accouplement servant à associer ces eléments entre eux.

L'utilisation organes d'accouplement pour des éléments de construction, ces organes étant constitués d'une partie sphérique faisant saillie sur l'un des éléments et d'un logement pour cette partie sphérique pratiqué dans un autre des éléments, est déja connue en soi sous plusieurs formes de réalisation. Ainsi, dans le brevet US-A= 3.822.499, on a décrit des éléments de construction de deux types différents, à savoir des éléments "pénétrants" en forme d'haltère constitués de deux parties spheriques reliées entre elles par une partie intermédiaire cylindrique et des éléments récepteur de forme cubique en mousse de polyurethane, présentant des trous servant de logement pour les parties sphériques dans au moins une de leurs faces extérieures. Dans cette réalisation, les logements ont été conçus de telle sorte que les parties sphériques ne peuvent entrer dans ces logements que par encliquetag et qu'il, y soient ainsi mointenus

Dans la realisation connue, les éléments récepteurs ont une telle forme que les éléments pénétrants, après assemblage, n'ont aucune liberté de mouvement. Si on a combiné deux pièces cubiques an moyen d'un seul élément pénétrant, cet élément pénétrant est complètement enveloppé par les pièces cubiques et aucun jeu entre ces pièces n'est possible, le but étant de construire une natte de sport ou un radeau flottant.

Par contre, le but de la présente invention est de concevoir un ensemble d'éléments de construction dans lequel les possibilites d'assemblage sont plus grandes et avec lequel ont peut réaliser un nombre très important de combinaisons servant de jeu

A cet effet, l'invention présente un ensemble d'éléments de jeu de construction ou d' assemblage, comportant an moins deux types d'éléments -d'une part, un typed élément pénétrant présentant au moins deux parties spheriques reunies par une partie intermédiaire cylindrique et plus étroite, -d'autre part, un typed élément récepteur présentant au moins un logement pour une partie sphérique d'un elément pénétrant, -ce logement étant concu de telle sorte qu'une partie sphérique d'un élément pénétrant puisse être serrée elastiquement par encliquetage dans ce logement. L'ensembled' éléments selon l'invention est caractérisé en ce que les éléments récepteurs ont la forme d'un chaînon simple ou multiple, présentant au moins deux logements pour les parties sphériques des éléments pénétrants à leurs extrémités opposées, ce chainon étant constitué de parties plates enforme de H arrangées parall^{*}élément et en vis-à-vis par paires, chaque extrémitée d'une branche d'une partie en H étant reliés élastiquement extrémité correspondante de la branche énvis-d-del' autre partie en H de la même paire, d l'aidede pièces intermédiaires ayant la forme d' un demi-cercle, de telle manière que ces pièces intermédiaires et les branches contiguës qu'elles redient délinitent ensemble des logements pour les parties sphériques d'un élément pénétrant.

Grâce à cette forme d'élément récepteur, les éléments différents sont bien adaptés les uns aux autres, et on peut réaliser un nombre très important de combinaisons servant de jeu.

D'autres avantages et particularités de l'invention apparaîtront de la description donnée ci-après de quelques formes d'exécution spécifiques des éléments de construction conformes à l'invention.

Les figures 1 et 2 représentent deux formes d'exécution d'un élément pénétrant;

Lés figures 3, 4 et 5 représentent respectivement en perspective un élément récepteur, un élément pénétrant modifié et leur assemblage, la figure 5 comportant un arrachement partiel.

Les figures 6, 7 et 8 sont une représentation graphique des dimensions relatives des éléments suivant les figures 3, 4 et 5.

La figure 9 est une variante d'exécution. Dans les diverses figures, les mêmes repères de référence désignent des éléments identiques ou analogues.

L'élément pénétrant 2 représenté à la figure 1 est munie de deux parties sphériques 7, qui sont solidaires entre elles au moyen d'une partie intermédiaire 17 cylindrique, de sorte qu'entre ces parties 7 on ait formé un rétrécissement annuloire. La distance "a" entre les centres de ces parties sphériques est à peu près égale au diamètre de celles-ci.

La figure 2 représente un autre élément pénétrant particulier 2 qui consiste en trois parties spheriques 7 alignées qui sont séparés les unes des autres par des parties cylindriques intermédiaires plus étroites 17.

Dans la forme d'exécution des figurés 3, 4 et 5 un élément récepteur 1 est formé par un chaînon qui comporte a ses deux extrémités opposées des logements 5 pour les parties sphériques 7 d'un élement pénétrant 2.

Ce chaînon 1 consiste en deux parties en forme de H, 9 et 10, parallèles entre elles, et espacées l'une de l'autre d'une distance qui est un peu inférieure au diamètre d'une partie sphérique 7, de sorte que cette dernière puisse être bloquée entre les branches 11 et 12 de ces deux parties en forme de H, 9 et 10.

A cet effet, les branches 11 et 12 de la partie en forme de H, 9, sont reliées élastiquement avec les branches correspondantes 11 et 12 de la partie en forme de H, 10 qui leur sont opposées pour former les logements 5 des parties sphériques 7.

Dans la forme d'exécution suivant les figures 3 et 5, seules les extrémités libres des branches 11 et des branches 12 des deux parties en forme de H, 9 et 10, sont reliées deux-à-deux par des pièces intermédiaires cintrées 13 qui sont situées dans le plan des branches correspondantes.

Pour faciliter la pénétration des éléments pénétrants 2, des encoches 6 peuvent être prévues dans les pièces cintrées 13, comme représenté aux figures 3 et 5.

On notera également que les surfaces délimitées respectivement par les branches 11 et les piécescintrées 13 supérieures d'une part et par les branches 12 et les pièces cintrées 13 inférieures d'autre part peuvent être pleines et servir de support publicitaire ou autre.

Avantageusement quelques unes au moins des parties sphériques 7 sont pourvues d'organes de verrouillage qui permettent de limiter le mouvement de rotation de la partie sphérique intéressée dans un logement 5 de l'élément récepteur.

Dans la forme d'exécution suivantiés figures 4 et 5, un organe de verrouillage de ce type est formé par un épaulement circulaire 14 dont le centre est situé sur un axe perpendiculaire à celui sur lequel se trouvent les centres des deux parties sphériques 7 de l'élément pénétrant 2.

La hauteur de l'épaulement 14 est, au plus, limitée par le plan tangent à la partie sphérique 7, au centre de cet épaulement; celui-ci peut donc eventuellement se trouver plus bas.

En outre, l'elément pénétrant selon les figures 4 et 5 présente une cavité cylindrique 15 dont l'axe est situé sur l'axe qui relie les centres des deux parties sphériques, cette cavité débouchant par ses deux extrémités à la surface extérieure de ces parties sphériques 7.

Dans certaines formes d'exécution, le centre de cet épaulement peut être situé sur le même axe que celui qui relie les centres des deux parties sphériques.

Dans d'autres cas, on peut prévoir sur une méme partie sphérique 7 des épaulements diamétralement opposés l'un à l'autre.

Dans d'autres cas encore, on peut prévoir seulement un épaulement sur l'une des parties sphériques.

Les centres des divers épaulements peuvent aussi être situés sur un même plan axial de l'élément pénétrant ou bien les centres des épaulements de l'une des parties sphériques peuvent se trouver dans un plan perpendiculaire au plan qui contient les centres des épaulements de l'autre partie spherique.

Dans la forme d'exécution suivant les figures 4 et 5, on a prévu sur chacune des parties sphériques deux épaulements dont les centres sont diamétralement opposés l'un à l'autre et sont situés dans un même plan axial.

Le mouvement de rotation de l'élément penétrant 2 par rapport à l'élément récepteur 1 est limité en fonction de la position de l'organe de verrouillage, plus spécifiquement de l'épaulement 14, sur la partie sphérique.

Ainsi par exemple, suivant la figure 5, l'élément pénétrant 2 ne peut subir une rotation que sur un seul axe parallèle aux entretoises 16 des parties en forme de H, 9 et 10. Si le centre de l'épaulement est situé sur l'axe qui relie les centres des parties sphériques, c'est-à-dire sur le même axe que la cavité 15, l'élément pénétrant 2 ne peut alors tourner qu'autour de l'axe de cette cavité cylindrique.

Il est évident que ce qui vient d'être dit à propos des épaulements est applicable à toutes les formes d'exécution de l'élement penetrant, notamment aux exécutions montrées aux figures 2 et 4.

Afin de réduire au minimum le jeu entre les divers éléments de construction reliés entre eux et d'obtenir ainsi un enchaînement précis de ces éléments, et ce avec un maximum de possibilités de combinaison, il est important que les dimensions relatives des eléments récepteurs et des éléments pénétrants répondent à des - conditions déterminées.

Ces dimensions sont présentées graphiquement aux figures 6, 7 et 8.

Ainsi, il est important que la distance extérieure a entre les parties en forme de H soit a peu près égale au diamètre des parties sphériques 7 et que la distance intérieure b entre celles-ci soit à peu près égale à celui de la partie intermédiaire plus étroite 17Située entre les deux parties sphériques 7 consécutives. De plus, la largeur des parties en forme de H est à peu près égale au diamètre des parties sphériques 7 et constitue deux logements 5 opposés l'un à l'autre pour recevoir les parties sphériques, l'exécution des parties en forme de H étant telle que les centres des parties sphériques se trouvent dans ces logements espacés l'un de l'autre d'une distance égale à leur diamètre.

La distance intérieure b entre les branches d,une même partie en forme de H est ét également à peu près égale au diamètre d'une partie intermédiaire cylindrique

L'espace 18 entre l'entretoise 16 et la base des branches qui se raccordent d'un côté à cette dernière a la forme d'un demi-cercle dont le rayon correspond approximativement à celui de l'épaulement circulaire 14. Le centre 0 de ce demi-cercle est situé dans le plan de symétrie longitudinal S₁ des parties en forme de H, 9 et 10, perpendiculairement à l'entretoise 16 et à une distance du milieu de celle-ci à peu près égale au rayon des parties sphériques.

Lesdites pièces intermédiaires cintrées 13 ont également à peu près la forme d'un demi-cercle dont le rayon est approximativement égal à celui de l'épaulement circulaire 14 et dont le centre 0' est situé au milieu entre les deux parties en forme de H, 9 et 10, à une distance du plan de symétrie transversal S2 à peu près égale au rayon des parties spheriques. Les centres 0 et 0' se trouvent donc dans un même plan, parall^{*}élément au plan de symétrie S2.

La profondeur du rétrécissement forme par la partie intermédiaire 17 entre les parties sphériques 7 de l'élément pénétrant 2 répond approximativement à l'equation suivante: x = R (1- 1 7i)

dans laquelle x est la

profondeur du rétrécissement et R est le rayon des parties sphériques 7. Cette formule est illustrée graphiquement par la figure 6.

Sur la base de cette formule, on peut déterminer toutes les dimensions, aussi bien de l'élément récepteur 1 suivant la figure 3 que de l'élément pénétrant 2 suivant la figure 4. Ainsi les branches 11 et 12 des parties en forme de H ont une section transversale carrée dont le côté est égal à x ou (a-b)/2. Puis, le diamètre de la partie cylindrique intermédiaire 17 est - a frenprés égala b =2 (R-x) = all7 2

Dans le cas de la figure 3, il est bien entend que si une surépaisseur est prévue pour fermer par exemple la surface supérieure délimitée par la partie cintrée 13 et les branches 11, les dimensions doivent tenir compte de cette surépaisseur.

Les logements 5 presentent une ouverture de pénétration pour les parties sphériques 7 dont la plus petite largeur, qui correspond à la distance intérieure entre les pièces intermédiaires 13, est deux fois la profondeur x du rétrécissement formé par la partie intermédioire cylindrique 17

Ce qui précède, en référence aux figures 3 à 8, s'applique mutatis mutandis aux formes d'exécution de la figure 2 qui concerne des éléments penétrants 7 servant à former les liaisons en T ou angulaires avec des éléments récepteurs 1 (non représentés).

Il va de soi qu'il est possible de prévoir encore d'autres formes d'éléments pénétrants ou d'éléments récepteurs.

Ainsi, par exemple, les chainons peuvent être simples, comme à la figure 3, ou être multiples. Dans le cas de chaînons multiples, ceux-ci peuvent par exemple consister en deux ou plusieurs chaînons simples joints l'un à l'autre.

Les éléments chaînons 1 de la figure 3, peuvent être assemblés en une chaîne ouverte ou fermée ou en une construction ramifiée en réunissant alternativement un élément pénétrant et un élément recepteur qui sont reliés entre eux.

Suivant la nature et la place relative dans les logements 5 des parties sphériques 7, on peut obtenir un ensemble completement rigide, un ensemble partiellement rigide ou un ensemble totalement souple et limiter les déplacements angulaires relatifs et la position relative de l'epaulement circulaire 14 par rapport au logement 5.

Il convient de noter que de nombreuses variantes d'exécution del' invention relevant du principe rqvendiqué sont possible. C'est ainsi qu'on peut concevoir un élément tel que représenté à la figure 9 qui comporte à la fois une partie pénétrante 2 constituée par une partie sphérique 7 reliée en 17 à un élément récepteur 1 comportant un seul logement 5. Des éléments de ce type peuvent être enchaînes en faisant pénétrer une partie sphérique 7 d'un premier élément dans le logement 5 d'un élément voisin (non représenté). Cette variante d'exécution est cependant plus difficile à exécuter par injection de résines.

## Revendications

1. Ensembled Elements de jeu de construction ou d'assemblage, comportant du moins deux types d'éléments:
-d'une part, un typed élément pénétrant (2) présentant au moins deux parties sphériques (7) réunies par une partie intermédiaire cylindrique plus étroite (17), et
-d'autre part, un typed' élément récepteur (1) présentant au moins un logement (5) pour une partie sphérique (7) d'un élément pénétrant (2),
-ce logement étant conçu de telle sorte qu'une partie sphérique (7) d'un élément pénétrant (2) puisse être serrée élastiquement par encliquetage dans ce logement caractérisé en ce que,
les éléments récepteurs (1) ont forme d'un chaônon simple ou multiple, présentant au moins deux logements (5) pour les parties sphériques (7) des éléments pénétrants (2) à leurs extrémités opposées, ce chainon étant constitué de parties plates en forme de H (9, 10) arrangé es parall^{*}élément et en vis-à-vis par paires, chaque extrémite d'une branche (11,11, 12, 12) d'une partie en H (9) étant reliée élastiquement à l'extrémité correspondante dé la branche en vis-à- . vis (11,11, 12,12) del' autre partie en H (10) de la même paire à l'oide de pièces intermédiaires(13) ayant la forme d'un demi-cercle, de telle manière que ces pièces intermédiaires (13) et les branches contiguës qu'elles relient délimitent ensemble des logements pour les parties sphériques d'un élément pénétrant.

2. Ensembled' Eléments de construction ou d'assemblage suivant la revendication 1, caractérisé par le fait qué la distance entre les centres des parties sphériques (7) d'une élément pénétrant (2) est sensiblement égale au diamètre des parties shériques (7).

3. Ensembled' Eléments de construction ou d'assemblage suivant les revendications 1 ou 2, caractérisé en ce que le diamètre (b) de la partie intermédiaire cylindrique (17) entre deux partie sphériques (7) consécutives d'un élément penétrant (2) est sensiblement égal à où a est le diamètre des parties sphériques (7).

4. Ensembled' Eléments de construction ou d'assemblage suivant la révendication 1, caractérisé par le fait que la distance extérieure entre les deux parties en forme de H (9, 10) d'un élément récepteur (1) est approximativemént égale au diamètre
d'une partie sphérique (7) et que la distance intérieure entre elles est approximativement égale au diamètre de la partie intermédiaire (17) d'un élément pénétrant (2).

5. Ensembled' Eléments de construction ou d'assemblagé suivant la revendication 4, caractérisé par le fait que la distance extérieure entre deux branches parallèles et opposées (11, 11 ou 12, 12) de chaque partie en forme de H (9, 10) est approximativement égale au diamètre d'une partie sphérique (7) et que la distance intérieure entre elles est approximativement égale au diamètre de la partie intermédiaire (17) d'un élément pénétrant (2).

6. Ensembled Eléments de construction ou d'assemblage suivant les revendications 1 à 5, caractérisé en ce qu'au moins une partie sphérique (7) des éléments pénétrants (2) comporte un organe de verrouillage (14) qui permet de limiter le mouvement de rotation de la partie sphérique (7) intéressée dans un logement (5) d'un élément récepteur (1).

7. Ensembled' Eléments de construction ou d'assemblage suivant la revendication 6, caractérisé par le fait que l'organe de verrouillage (14) est formé par un épaulement circulaire (14) dont le centre est situe sur un axe sur lequel se situent les centres de deux parties sphériques (7) élément pénétrant (2) ou sur un axe perpendiculaire à cet axe.

8. Ensembled Eléments de construction ou d'assemblage suivant les revendications 1 à 7 caractérisé par le fait que éléments pénétrants (2) présentent une cavité cylindrique (15) allant à travers la partie intermédiaire (17) et les parties sphériques (7) et dont les deux extrémités débouchent à la surface extérieure de ces parties sphériques (7).

9.Ensembled Eléments dé construction ou d,assemblage suivant les revendications 1 à 8, caractérisé par la présence d'un typed' élément Supplémentoire comportant à une extrémité une partie sphérique semblable à celles d'un elément pénétrant et à l'autre extrémité un logement (5) semblable à ceux d'un élement récepteur.

## Patentansprüche

1. Satz von Bauelementen für einen Spielzeugbausatz, der zumindestens zwei Typen von Elementen umfaßt:
- einerseits einen Typ eines Einsteckelementes (2), das zumindestens zwei kugelförmige Teile (7) aufweist, die miteinander über ein dünneres zylindrisches Zwischenglied (17) verbunden sind, und
- andererseits einen Typ eines Aufnahmeelementes (1), das zumindestens einen Sitz (5) für einen kugelförmigen Teil (7) eines Einsteckelementes (2) aufweist,
- wobei dieser Sitz derart ausgebildet ist, daß ein kugelförmiger Teil (7) eines Einsteckelementes (2) elastisch durch Einrasten in diesen Sitz befestigbar ist,
dadurch gekennzeichnet, daß
- die Aufnahmeelemente (1) die Form eines einfachen oder mehrfachen Kettengliedes aufweisen und mit zumindestens zwei Sitzen (5) für die kugelförmigen Teile (7) der Einsteckelemente (2) an ihren gegenüberliegenden Enden versehen sind,
- daß das Kettenglied durch zwei ebene H-förmige Abschnitte (9,10) gebildet ist, die parallel zueinander und einander gegenüberliegend paarweise angeordnet sind, wobei jedes Ende eines Schenkels (11,11,12,12) eines H-förmigen Abschnittes (9) elastisch mit dem entsprechenden Ende des gegenüberliegenden Schenkels (11,11,12, 12) des anderen H-förmigen Abschnittes (10) des gleichen Paares mit Hilfe von Zwischenstücken (13) verbunden ist, die die Form eines Halbkreises aufweisen, derart, daß die Zwischenstücke (13) und die angrenzenden Schenkel, die diese miteiander verbinden, zusammen die Sitze für die kugelförmigen Teile eines Einsteckelementes umgrenzen.

2. Satz von Bauelementen nach Anspruch 1, dadurch gekennzeichnet, daß der Abstand zwischen den Mittelpunkten der kugelförmigen Teile (7) eines Einsteckelementes (2) im wesentlichen gleich dem Durchmesser der kugelförmigen Teile (7) ist.

3. Satz von Bauelementen nach Anspruch 1 oder 2, dadurch gekennzeichnet, daß der Ourchmesser (b) des zylindrischen Zwischengliedes (17) zwischen zwei aufeinanderfolgenden kugelförmigen Teilen (7) eines Einsteckelementes (2) im wesentlichen gleich b=a/ 1/2 ist, worin a der Ourchmesser der kugelförmigen Teile (7) ist.

4. Satz von Bauelementen nach Anspruch 1, dadurch gekennzeichnet, daß der Außenabstand zwischen den beiden H-förmigen Abschnitten (9,10) eines Aufnahmeelementes (1) angenähert gleich dem Durchmesser eines kugelförmigen Teils (7) ist und daß der Innenabstand zwischen diesen beiden Abschnitten angenähert gleich dem Durchmesser des Zwischengliedes (17) eines Einsteckelementes (2) ist.

5. Satz von Bauelementen nach Anspruch 4, dadurch gekennzeichnet, daß der Außenabstand zwischen zwei parallelen und gegenüberliegenden Schenkeln (11,11 oder 12,12) jedes H-förmigen Abschnittes (9,10) angenähert gleich dem Durchmesser eines kugelförmigen Teils (7) ist und daß der Innenabstand zwischen diesen Schenkeln angenähert gleich dem Durchmesser des Zwischengliedes (17) eines Einsteckelementes (2) ist.

5. Satz von Bauelementen nach den Ansprüchen 1 bis 5, dadurch gekennzeichnet, daß zumindestens ein kugelförmiger Teil (7) der Einsteckelemente (2) ein Verriegelungsorgan (14) aufweist, das eine Begrenzung der Drehbewegung des in einen Sitz (5) eines Aufnahmeelementes (1) eingesetzten kugelförmigen Teils (7) ermöglicht.

7. Satz von Bauelementen nach Anspruch 6, dadurch gekennzeichnet, das das Verriegelungsorgan (14) durch einen kreisförmigen Ansatz (14) gebildet ist, dessen Mittelpunkt auf einer Achse liegt, auf der die Mittelpunkte der beiden kugelförmigen Teile (7) des Einsteckelementes (2) liegen, oder auf einer zu dieser Achse senkrechten Achse.

8. Satz von Bauelementen nach den Ansprüchen 1 bis 7, dadurch gekennzeichnet, daß die Einsteckelemente (2) einen zylindrischen Hohlraum (15) aufweisen, der durch das Zwischenglied (17) und die kugelförmigen Teile (7) hindurchläuft und dessen beiden Enden an der Außenoberfläche dieser kugelförmigen Teile (7) münden.

9. Satz von Bauelementen nach den Ansprüchen 1 bis 8, gekennzeichnet durch das Vorhandensein eines Typs eines Zusatzelementes, das an einem Ende einen kugelförmigen Teil aufweist, der mit denen eines Einsteckelementes vergleichbar ist, während am anderen Ende ein Sitz (5) angeordnet ist, der mit den Sitzen eines Aufnahmeelementes vergleichbar ist.

## Claims

1. A set of elements of a constructional or assembling game, comprising at least two types of elements:
on one hand, a penetrating type of element (2) having at least two spherical parts (7) interconnected by a narrower cylindrical intermediate part (17), and
on the other hand, a receiving type of element (1) having at least one cavity (5) for a spherical part (7) of a penetrating element (2),
this cavity being so arranged that a spherical part (7) of a penetrating element (2) is capable of being resiliently gripped by clipping in this cavity, characterised in that:
the receiving elements (1) have the shape of a single or multiple link having at least two cavities (5) for the spherical parts (7) of the penetrating elements (2) at their opposed ends,
this link being formed by H-shaped flat parts (9,10) arranged to be parallel to each other and in confronting relation in pairs, each end of a branch (11, 11, 12, 12) of an H-shaped part (9) being connected resiliently to the corresponding end of the confronting branch (11,11, 12, 12) of the other H-shaped part (10) of the same pair by means of intermediate pieces (13) having the shape of a semi-circle, so that these intermediate pieces (13) and the contiguous branches they interconnect together define cavities for the spherical parts of a penetrating element.

2. A set of constructional or assembling elements according to claim 1, characterised in that the distance between the centres of the spherical parts (7) of a penetrating element (2) is substantially equal to the diameter of the spherical parts (7).

3. A set of constructional or assembling elements according to claim 1 or 2, characterised in that the diameter (b) of the cylindrical intermediate part (17) between two consecutive spherical parts (7) of a penetrating element (2) is substantially equal to b = a r2 in which a is the diameter of the spherical parts (7).

4. A set of constructional or assembling elements according to claim 1, characterised in that the outside distance between the two H-shaped parts (9, 10) of a receiving element (1) is approximately equal to the diameter of a spherical part (7) and the inside distance therebetween is approximately equal to the diameter of the intermediate part (17) of a penetrating element (2).

5. A set of constructional or assembling elements according to claim 4, characterised in that the outside distance between two parallel and opposed branches (11, 11) or (12, 12) of each H-shaped part (9, 10) is approximately equal to the diameter of a spherical part (7) and the inside distance therebetween is approximately equal to the diameter of the intermediate part (17) of a penetrating element (2).

6. A set of constructional or assembling elements according to the claims 1 to 5, characterised in that at least a spherical part (7) of the penetrating elements (2) comprises a locking means (14) which permits a limitation of the movement of rotation of the concerned spherical part (7) in a cavity (5) of a receiving element (1).

7. A set of constructional or assembling elements according to claim 6, characterised in that the locking means (14) is formed by a circular shoulder (14)whose centre is located on an axis on which are located the centres of two spherical parts (7) of a penetrating element (2) or on an axis perpendicular to this axis.

8. A set of constructional or assembling elements according to claims 1 to 7, characterised in that the penetrating elements (2) have a cylindrical cavity (15) extending through the intermediate part (17) and the spherical parts (7) and having ends opening onto the outer surface of the spherical parts (7).

9. A set of constructional or assembling elements according to the claims 1 to 8, characterised by the presence of an additional type of element comprising at one end a spherical part similar to those of a penetrating element and at the other end a cavity (5) similar to those of a receiving element.
